# EUROPÄISCHE PATENTSCHRIFT

(11) **EP 0 654 100 B1**
(45) Veröffentlichungstag und Bekanntmachung des Hinweises auf die Patenterteilung: **18.12.1996**
(21) Anmeldenummer: 93915880.4
(22) Anmeldetag: 12.07.1993
(51) Int. Cl.: D04H 1/72

(54) **VERFAHREN ZUM HERSTELLEN VON MINERALWOLLEPLATTEN UND VORRICHTUNG ZUR DURCHFÜHRUNG DES VERFAHRENS**
METHOD OF PRODUCING MINERAL-WOOL SLABS AND A DEVICE FOR CARRYING OUT THE METHOD
PROCEDE POUR LA FABRICATION DE PANNEAUX DE LAINE MINERALE ET DISPOSITIF POUR L'APPLICATION DE CE PROCEDE

(30) Priorität: 05.08.1992 DE 4225840
(43) Veröffentlichungstag der Anmeldung: 24.05.1995
(73) Patentinhaber: Deutsche Rockwool Mineralwoll-GmbH, 45966 Gladbeck (DE)
(72) Erfinder: RESCH, Hans, D-86668 Karlshuld (DE)
(74) Vertreter: Köhne, Friedrich, Dipl.-Ing.
(86) Internationale Anmeldenummer: EP9301818
(87) Internationale Veröffentlichungsnummer: WO9403671

(56) Entgegenhaltungen:
- WO-A-88/00265
- CA-A- 1 057 183
- US-A- 1 774 393

## Beschreibung

Die Erfindung bezieht sich auf ein Verfahren zum Herstellen von Minerallwolleplatten mit verdichteter Schicht an der Plattenober- und / oder Plattenunterseite.

Aus der canadischen Patentschrift 1 057 183 ist ein Verfahren der vorgenannten Art sowie eine Vorrichtung zur Durchführung des Verfahrens bekannt, wonach sich ein Mineralwolleprodukt herstellen läßt, welches auf der Oberseite und gegebenenfalls zusätzlich auf der Unterseite eine verdichtete und damit Härteschicht aufweist. Es wird in der Weise vorgegangen, daß von einem dicken Mineralwolle-Primärvlies durch waagerechte Schnitte eine Aufteilung in Teilbahnen erfolgt. Die obere aufgeschnittene Teilbahn wird dann von dem verbleibenden Vlies nach oben hin abgehoben und zwischen einem Walzenpaar zusammengepreßt und somit verdichtet. Die verdichtete Teilbahn wird sodann dem übrigen nicht behandelten Vlies wieder zugeführt. Bei diesen Vorgängen entstehen jedoch in der Praxis einige erhebliche Probleme. Die zur Restwollebahn zugeführte verdichtete Teilwollebahn ist uneinheitlich bzw. unregelmäßig und führt beim Endprodukt zu Vertiefungen und Erhöhungen sowie zur Faltenbildung in der Produktoberfläche. Ferner hat die hochverdichtete Teilwollebahn eine unterschiedliche Rohdichte, d. h. die Rohdichte schwankt sowohl über die Breite als auch über die Länge der Mineralwollebahn gesehen. Die Abreißfestigkeit zwischen den beiden wieder zusammengeführten Teilbahnen ist unzureichend, weil sich keine genügende Verbindung zwischen der Unterseite der verdichteten Teilbahn und der Oberseite der Restwollebahn ergibt, so daß die verdichtete Teilbahn an der Schnittstelle abreißt. Die abgeschnittene hoch verdichtete Teilbahn wird während des Verdichtens zwischen den Walzen bzw. in einem Rollenpreßsystem ausgewalkt, wobei sich beiderseitig unregelmäßige überstehende Ränder ergeben, etwa vergleichbar mit dem Ausrollen eines Kuchenteiges. Abgesehen von dem Materialverlust innerhalb der Teilbahn selbst müssen diese Ränder nachträglich abgeschnitten werden, was auch zu einem großen Abfallverlust führt. Innerhalb der Wollpreßanlage kommt es zudem häufig zu Stauungen, zumindest zu unregelmäßigen Förderbewegungen, was ebenfalls zu einem vermehrten Abfallanteil führen kann.

Aus dem Dokument US-A-1 774 393, das eine derartige Mineralwollbahn betrifft, ist eine Verdichtung des losen Materials mittels kompression bekannt.

Der Erfindung liegt demgegenüber die Aufgabe zu Grunde, ein Verfahren zu schaffen, durch welches einmal auf einfache Weise verdichtete Oberflächenschichten gebildet werden können, die zum anderen eine sichere, zuverlässige Verbindung mit dem übrigen Teil der Mineralwollebahn behalten.

Die gestellte Aufgabe wird erfindungsgemäß dadurch gelöst, daß eine Mineralwollebahn mit einem unausgehärteten Bindemittel kontinuierlich gefördert und an mindestens einer Stelle des Förderweges einer mechanischen Schlagbehandlung mit hoher Schlagfrequenz ausgesetzt wird, daß die Mineralwollebahn anschließend einem Härteofen zum Aushärten des Bindemittels zugeführt und danach in Platten aufgeteilt wird.

Durch die Schlagbehandlung mit hoher Schlagfrequenz wird der Vorteil erzielt, daß nur eine impulsartige Krafteinleitung auf einen Teilbereich der Mineralwollebahn, d. h. bis zu einer bestimmten vorgewählten Tiefe stattfindet, daß aber infolge der Trägheit und der Elastizität des Mineralwollematerials die Weitergabe der Krafteinleitung in die untere Schicht verhindert wird. Es wird also nur die unmittelbar der Schlagbehandlung mit hoher Schlagfrequenz ausgesetzte Schicht verdichtet, während der übrige Teil der Mineralwollebahn unverändert bleibt. Ein weiterer Vorteil ist die gleichmäßige Verdichtung der zu verdichtenden Schicht. Es ergibt sich eine hohe Abreißfestigkeit zwischen der jeweiligen verdichteten und der unverdichteten Schicht. Die äußere Oberfläche der verdichteten Schicht ist glatt und gleichmäßig und ergibt somit ein gutes Aussehen. Irgendwelche Materialverluste oder Abfall treten nicht auf. Da das Bindemittel innerhalb der Mineralwollebahn nicht ausgehärtet ist, kommt es durch die Schlagbehandlung mit hoher Schlagfrequenz auch nicht zu einer Zerstörung oder gar Veränderung des Fasergefüges oder der Fasern selbst, vielmehr wird nur eine bleibende Verdichtung der betreffenden Schicht erzielt.

Vorteilhafterweise wird die Schlagfrequenz zwischen etwa 500/min bis 6000/min gewählt. Erfindungsgemäß kann jedes in der Praxis vorkommende Mineralwolleprodukt mit einer verdichteten Deckschicht an der Ober- und / oder Unterseite hergestellt werden. Vorteilhafterweise wird aber eine Mineralwolle mit einer Rohdichte bzw. einem Raumgewicht von etwa 15 bis 200kg/m³ gewählt.

Vorteilhafterweise verlaufen die Mineralfasern innerhalb der Mineralwollebahn im wesentlichen parallel oder unter einem spitzen Winkel zu den großen Bahnoberflächen. Auf diese Weise ergibt sich bei der Schlagbehandlung eine die Fasern schonende Verdichtung. Bekannte Lamellenmatten, bei denen die Fasern im wesentlichen senkrecht zu den großen Oberflächen verlaufen, sind für das erfindungsgemäße Verfahren weniger geeignet, weil hierbei durch die Schlagbehandlung die Fasern verformt oder gar gebrochen würden und unter Umständen auch eine zu große Krafteinleitung in die nicht zu verdichtende Schicht erfolgen würde.

Die Fördergeschwindigkeit der Mineralwollebahn wird vorteilhaft von etwa 0,5 bis 30 m/min gewählt und die Schlagfrequenz wird dabei der Fördergeschwindigkeit angepaßt.

Ganz allgemein kann folgendes gesagt werden.

Bei Wahl einer sehr hohen Schlagfrequenz und einer geringen Eindringtiefe der Schlagbehandlung in die betreffende Oberflächenschicht der Mineralwollebahn ergibt sich eine dünne hoch verdichtete Schicht. Bei Wahl einer niedrigen Schlagfrequenz und einer großen Eindringtiefe der Schlagbehandlung ergibt sich eine entsprechend dicke und weniger verdichtete Oberflächenschicht. Zwischen diesen beiden Extremfällen kann man durch Variation der Schlagfrequenz und der Eindringtiefe eine große Palette von Endprodukten für die verschiedensten Anwendungsgebiete erzeugen. Weitere Variationsmöglichkeiten ergeben sich durch Veränderung der Fördergeschwindigkeit der Mineralwollebahn. Durch niedrige Fördergeschwindigkeit kann die Verdichtung erhöht und durch größere Fördergeschwindigkeit die Verdichtung verringert werden.

Die Erfindung bezieht sich auch auf eine Vorrichtung zur Durchführung des zuvor erläuterten Verfahrens, wobei einer kontinuierlich angetriebenen Fördervorrichtung für eine ein unausgehärtetes Bindemittel enthaltende Mineralwollebahn eine Schlagvorrichtung zugeordnet ist, welche derart ausgebildet ist, daß sie auf die Ober- und / oder Unterseite der Mineralwollebahn mechanische Schläge mit hoher Schlagfrequenz ausübt, daß der Schlagvorrichtung ein Härteofen nachgeordnet ist, und daß im Anschluß an den Härteofen eine Plattenabschneidevorrichtung vorgesehen ist.

In der Zeichnung sind Ausführungsbeispiele der erfindungsgemäßen Vorrichtung im Schema dargestellt, und zwar zeigen
Figur 1 eine Teilseitenansicht auf eine Mineralwollebahn mit einer vereinfacht gezeichneten Schlagvorrichtung,
Figur 2 eine perspektivische Darstellung eines Teiles einer Schlagleiste,
Figur 3 eine Teilseitenansicht entsprechend Figur 1 mit Förderrollen und einer anderen Ausführung einer Schlagleiste ,
Figur 4 eine Seitenansicht der Schlagleiste gemäß Figur 3 in vergrößerter Darstellung,
Figur 5 eine Seitenansicht auf eine andere Schlagleiste und
Figur 6 wiederum eine andere Schlagleiste in Seitenansicht.

Figur 1 zeigt schematisch ein Ausführungsbeispiel einer erfindungsgemäßen Vorrichtung. Hierbei wird eine Mineralwollebahn 1 in Richtung des Pfeiles 12 mittels einer nicht gezeichneten Fördervorrichtung kontinuierlich bewegt. Eine solche Mineralwollebahn wird üblicherweise in der Weise hergestellt, daß die durch bekannte Aggregate erzeugten Mineralfasern in einer Sammelkammer gesammelt und zuvor mit einem Bindemittel besprüht werden. Die Fördervorrichtung besteht meist aus Endlosförderbändern, auf denen die Mineralwollebahn aufliegt oder gemäß Figur 3 aus Förderrollen 10, 11. Die Mineralwollebahn wird meist einer Längen-Höhen-Komprimierung unterworfen. Dazu dienen Förderbänder oder Förderrollen auf der Unterseite und auf der Oberseite der Mineralwollebahn. Diese Vorkomprimierung wird aber so durchgeführt, daß sie über den gesamten Querschnitt der Mineralwollebahn gleichmäßig ist. Erfindungsgemäß wird nun die Mineralwollebahn einer Schlagbehandlung mit hoher Schlagfrequenz ausgesetzt. Dazu dient eine vereinfacht dargestellte Schlagvorrichtung 2, die in Richtung des Pfeiles 7 mit hoher Schlagfrequenz auf- und abwärtsbewegt wird, wobei die Schlagleiste 3 um ein vorbestimmtes Maß jeweils in die Oberflächenschicht der Mineralwollebahn 1 eindringt. Vorteilhafterweise weist die Schlagvorrichtung 2 einen Motorantrieb mit Exzenter und Hubstange oder einen hydraulischen oder pneumatischen Antrieb auf. Derartige Antriebe sind an sich bekannt und daher zeichnerisch nicht im einzelnen dargestellt.

Die Schlagvorrichtung 2 mit der Schlagleiste 3 ist höhenverstellbar eingerichtet, damit Mineralwollbahnen beliebiger Dicke behandelt werden können. Außerdem ist die Hubhöhe der Schlagvorrichtung 2 entsprechend der Dicke der zu verdichtenden Schicht einstellbar oder regelbar. Weiterhin ist der Antrieb derart ausgebildet, daß die Schlagfrequenz zwischen etwa 500/min bis 6000/min einstellbar oder regelbar ist.

Die Schlagvorrichtung 2 ist, wie gesagt, mit einer Schlagleiste 3 ausgestattet, die in die Oberflächenschicht der Mineralwollebahn eindringt. Es entsteht dadurch eine verdichtete Oberschicht 9 mit einer glatten Oberfläche und eine nicht verdichtete Unterschicht 8.

Bevorzugt ist die Schlagleiste 3 quer zur Längsrichtung der Mineralwollebahn 1 angeordnet und in einer Ebene senkrecht zu den großen Oberflächen der Mineralwollebahn 1 bewegbar.

Figur 2 zeigt ein Endteil der Schlagleiste 3 in perspektivischer Darstellung, und zwar in der denkbar einfachsten Konstruktion. Danach entspricht die Länge 6 der Schlagleiste 3 der Breite der Mineralwollebahn. Ferner hat die Schlagleiste einen rechteckigen Querschnitt und eine Breite von etwa 1 bis 50 mm sowie eine Höhe 5 von etwa 10 bis 500 mm.

In Figur 1 ist die Schlagvorrichtung 2 oberhalb der Mineralwollebahn 1 dargestellt. Stattdessen kann die Schlagvorrichtung aber auch unter der Unterseite der Mineralwollebahn angeordnet sein oder es können sowohl auf der Oberseite als auch auf der Unterseite spiegelbildlich zueinander zwei Schlagvorrichtungen vorgesehen werden. In letzterem Falle wird ein Endprodukt gewonnen, das auf beiden großen Oberflächen verdichtete und im Endergebnis entsprechend harte Schichten aufweist. Es ist aber auch möglich, eine derartige beidseitig und schichtweise verdichtete Mineralwollebahn durch waagerechte Schnitte in zwei Bahnen aufzuspalten. Dies geschieht jedoch erst, nachdem die mit verdichteten Schichten versehene Mineralwollebahn durch einen Härteofen geführt ist und das enthaltende Bindemittel ausgehärtet ist. Auch das Aufteilen der schlagbehandelten Mineralwollebahn in einzelne Platten wird erst dann vorgenommen, wenn der Härteofen durchlaufen worden ist.

In Figur 1 ist eine Hubrichtung der Schlagleiste 3 entsprechend dem Pfeil 7 senkrecht zu der Mineralwollebahn 1 dargestellt. Wenn beispielsweise auf eine Änderung des Faserverlaufs innerhalb der verdichteten Schicht eingewirkt werden soll, kann es auch vorteilhaft sein, die Hubrichtung der Schlagleiste 3 in einem beiderseitigen Winkelbereich bis etwa 30 Grad zur Senkrechten auf die Mineralwollebahn 1 einzustellen.

Dies gilt insbesondere für andere Ausgestaltungen der Schlagleiste, die in den Figuren 3 bis 6 dargestellt sind. Figur 3 zeigt den Einsatz einer derartigen anders ausgestalteten Schlagleiste 13. Alle übrigen Bauteile des Ausführungsbeispieles nach Figur 3 entsprechen im wesentlichen dem Ausführungsbeispel nach Figur 1, so daß die gleichen Bezugszeichen verwendet worden sind. Wie Figur 5 verdeutlicht, weist die Schlagleiste 13 einen trapezförmigen Querschnitt mit einer entgegen der Förderrichtung 12 der Mineralwollebahn 1 schräg nach oben ansteigenden Fläche 14 auf. Die ansteigende Fläche 14 der Schlagleiste 13 ist insbesondere im oberen Bereich treppenstufenartig gemäß Bezugszeichen 15 ausgebildet. Der untere Bereich 16 der ansteigenden Fläche 14 ist zweckmäßig glatt ausgebildet, ebenso die untere Fläche 17, so daß bei der Schlagbehandlung alle eventuell entstehenden Unebenheiten auf der Außenfläche der verdichteten Schicht ausgeglichen werden. Das Ausführungsbeispiel der Schlagleiste 18 gemäß Figur 5 weist einen kreissektorartigen Querschnitt mit einer schräg nach oben gewölbt ansteigenden Fläche 19 auf, wobei diese Schrägfläche 19 insbesondere im oberen Bereich mit einer Riffelung 20 oder mit Rippen oder Zähnen versehen ist. Der untere Teil 21 der Schrägfläche 19 ist zweckmäßig wieder glattflächig ausgebildet. Figur 6 zeigt eine Schlagleiste 22 mit einer unteren gewölbten glatten Fläche. Eine derartige Schlagleiste eignet sich besonders dann, wenn eine dünne sehr hoch verdichtete Schicht gebildet werden soll. Für alle Schlagleisten 3, 13, 18 und 22 gilt, daß diese vorteilhafterweise aus gehärtetem Metall oder aus Hartmetall bestehen.

In manchen Fällen ist ein Endprodukt erwünscht, welches aus einer nicht verdichteten oder allenfalls gleichmäßg vorverdichteten Schicht, einer weiteren durch Schlagbehandlung mittelmäßig verdichteten Schicht und einer äußeren sehr stark verdichteten und entsprechenden harten Schicht besteht, allgemein gesagt, also ein Endprodukt mit mehreren unterschiedlich verdichteten Schichten. Um derartige Endprodukte herzustellen, kann man mehrere entsprechend eingestellte Schlagvorrichtungen hintereinander anordnen, also zunächst eine Schlagvorrichtung, die eine dickere Außenschicht verdichtet und sodann eine weitere Schlagvorrichtung, die anschließend einen Teil dieser verdichteten Schicht im Bereich der Oberfläche erneut verdichtet.

Eine weitere vorteilhafte Ausgestaltung der erfindungsgemäßen Vorrichtung besteht darin, daß die Schlagvorrichtung 2 im Bereich einer Gesamtfertigungsanlage zwischen einer Vorverdichtungsvorrichtung, in welcher die Mineralwollebahn 1 über ihren gesamten Querschnitt gleichmäßig verdichtet wird, und dem in der Zeichnung nicht dargestellten Härteofen ein- und ausfahrbar gestaltet und angeordnet ist. Auf diese Weise kann man mit ein- und derselben Schlagvorrichtung zu verschiedenen Fertigungsstraßen fahren und diese dort wahlweise zum Einsatz bringen. Die Schlagvorrichtung kann im übrigen auch derart höhenverstellbar ausgebildet sein, daß sie außer Betrieb gesetzt werden kann und den normalen Fertigungsbetrieb nicht behindert, wenn auf einer Fertigungsstraßen bisher übliche Mineralwollebahnen oder -platten mit einer gleichmäßigen Verdichtung über den gesamten Querschnitt hergestellt werden sollen.

In der obigen Beschreibung wurde allgemein von Mineralwolle gesprochen. Es soll hier aber besonders hervorgehoben werden, daß sowohl das erfindungsgemäße Verfahren als auch die Vorrichtung besonders vorteilhaft für den Einsatz von Steinwolle sind.

Es sei hier noch ergänzt, daß die durch die Erfindung herstellbaren Endprodukte bevorzugt bei Gebäuden Anwendung finden, und zwar im Dach-, Wand- oder Bodenbereich, wo es auf eine besondere punktuelle Festigkeit der Ober- oder Unterfläche ankommt.

## Patentansprüche

1. Verfahren zum Herstellen von Mineralwolleplatten mit verdichteter Schicht an der Plattenober- und / oder Plattenunterseite, dadurch gekennzeichnet, daß eine Mineralwollebahn (1) mit einem unausgehärteten Bindemittel kontinuierlich gefördert und an mindestens einer Stelle des Förderweges einer mechanischen Schlagbehandlung mit hoher Schlagfrequenz ausgesetzt wird, daß die Mineralwollebahn (1) anschließend einem Härteofen zum Aushärten des Bindemittels zugeführt und danach in Platten aufgeteilt wird.

2. Verfahren nach Anspruch 1, dadurch gekennzeichnet, daß die Schlagfrequenz zwischen etwa 500/min bis 6000/min gewählt wird.

3. Verfahren nach Anspruch 1 oder 2, dadurch gekennzeichnet, daß eine Mineralwolle mit einer Rohdichte bzw. einem Raumgewicht von etwa 15 bis 200 kg/m³ gewählt wird.

4. Verfahren nach einem der vorhergehenden Ansprüche, dadurch gekennzeichnet, daß die Mineralfasern innerhalb der Mineralwollebahn (1) im wesentlichen parallel oder unter einem spitzen Winkel zu den großen Bahnoberflächen verlaufen.

5. Verfahren nach einem der vorhergehenden Ansprüche, dadurch gekennzeichnet, daß die Fördergeschwindigkeit der Mineralwollebahn (1) von etwa 0,5 bis 30 m/min gewählt wird, und daß die Schlagfrequenz der Fördergeschwindigkeit angepaßt wird.

6. Vorrichtung zur Durchführung des Verfahrens nach einem der vorhergehenden Ansprüche, wobei einer kontinuierlich angetriebenen Fördervorrichtung (10, 11) für eine ein unausgehärtetes Bindemittel enthaltende Mineralwollebahn (1) eine Schlagvorrichtung (2) zugeordnet ist, welche derart ausgebildet ist, daß sie auf die Ober- und / oder Unterseite der Mineralwollebahn (1) mechanische Schläge mit hoher Schlagfrequenz ausübt, daß der Schlagvorrichtung (2) ein Härteofen nachgeordnet ist, und daß im Anschluß an den Härteofen eine Plattenabschneidevorrichtung vorgesehen ist.

7. Vorrichtung nach Anspruch 6, dadurch gekennzeichnet, daß die Schlagvorrichtung (2) höhenverstellbar eingerichtet ist.

8. Vorrichtung nach Anspruch 6 oder 7, dadurch gekennzeichnet, daß die Schlagfrequenz zwischen etwa 500/min bis 6000/min einstellbar oder regelbar ist.

9. Vorrichtung nach einem der Ansprüche 6 bis 8, dadurch gekennzeichnet, daß die Hubhöhe der Schlagvorrichtung (2) entsprechend der Dicke der zu verdichtenden Schicht einstellbar oder regelbar ist.

10. Vorrichtung nach einem der Ansprüche 6 bis 9, dadurch gekennzeichnet, daß die Schlagvorrichtung (2) einen Motorantrieb mit Exzenter und Hubstange aufweist.

11. Vorrichtung nach einem der Ansprüche 6 bis 9, dadurch gekennzeichnet, daß die Schlagvorrichtung (2) einen hydraulischen oder pneumatischen Antrieb aufweist.

12. Vorrichtung nach einem der Ansprüche 6 bis 11, dadurch gekennzeichnet, daß die Schlagvorrichtung (2) eine in die Mineralwollebahn eindringende Schlagleiste (3, 13, 18, 22) aufweist.

13. Vorrichtung nach Anspruch 12, dadurch gekennzeichnet, daß die Schlagleiste (3, 13, 18, 22) quer zur Längsrichtung der Minerallwollebahn (1) angeordnet und in einer Ebene senkrecht zu den großen Oberflächen der Mineralwollebahn (1) bewegbar ist.

14. Vorrichtung nach Anspruch 12, dadurch gekennzeichnet, daß die Hubrichtung der Schlagleiste (3, 13, 18, 22) in einem beiderseitigen Winkelbereich bis etwa 30° zur Senkrechten auf die Mineralwollebahn (1) einstellbar ist.

15. Vorrichtung nach Anspruch 12, dadurch gekennzeichnet, daß die Länge (6) der Schlagleiste (3) der Breite der Mineralwollebahn (1) entspricht, und daß die Schlagleiste (3) einen rechteckigen Querschnitt und eine Breite (4) von etwa 1 bis 50 mm sowie eine Höhe (5) von etwa 10 bis 500 mm aufweist.

16. Vorrichtungn nach Anspruch 12, dadurch gekennzeichnet, daß die Schlagleiste (3, 13, 18, 22) aus gehärtetem Metall oder Hartmetall besteht.

17. Vorrichtung nach Anspruch 12, dadurch gekennzeichnet, daß die Schlagleiste (13, 18, 22) einen trapezförmigen oder kreissektorartigen Querschnitt mit einer entgegen der Förderrichtung (12) der Mineralwollebahn (1) schräg nach oben ansteigenden Fläche (14, 19, 23) aufweist.

18. Vorrichtung nach Anspruch 17, dadurch gekennzeichnet, daß die ansteigende Fläche (14, 19) der Schlagleiste (13, 18), insbesondere im oberen Bereich, treppenstufenartig (15) oder gerippt oder geriffelt (20) ausgebildet ist.

19. Vorrichtung nach einem der Ansprüche 6 bis 18, dadurch gekennzeichnet, daß die Schlagvorrichtung (2) im Bereich einer Gesamtfertigungsanlage zwischen einer Vorverdichtungsvorrichtung, in welcher die Mineralwollebahn (1) über ihren gesamten Querschnitt gleichmäßig verdichtet wird, und dem Härteofen ein- und ausfahrbar gestaltet und angeordnet ist.

## Claims

1. Method of producing slabs of mineral wool, said slabs comprising a compacted layer on the upper and/or underside thereof, characterized in that a web of mineral wool (1) comprising a non-cured bonding agent is continuously conveyed and subject on one location of the conveying path to mechanical beating at a high frequency of beats, that the web of mineral wool (1) is subsequently fed to a hardening furnace for curing the bonding agent, and thereafter is divided into slabs.

2. Method according to claim 1, characterized in that the frequency of beats is selected to be between approx 500/min to 6000/min.

3. Method according to claim 1 or 2, characterized in that mineral wool having a bulk density or volume weight of approx 15 to 200 kg/m³ is selected.

4. Method according to any one of the preceding claims, characterized in that the mineral fibers within the web of mineral wool (1) extend essentially parallel or at an acute angle to the large surfaces of the web.

5. Method according to any one of the preceding claims, characterized in that the conveying speed of the web of mineral wool (1) is selected to be approx 0.5 to 30 m/min, and that the frequency of beats is adapted to said conveying speed.

6. Apparatus for carrying out the method according to any one of the preceding claims, wherein a continuously driven conveying means (10, 11) for a web of mineral wool (1) which contains a non-cured bonding agent has associated to it a beating device (2) adapted to exert mechanical beats at a high frequency to the upper and/or underside of the web of mineral wool (1), that the beating device (2) is topped with a hardening furnace, and that said hardening furnace is followed by a slab cutting device.

7. Apparatus according to claim 6, characterized in that the beating device (2) is adapted to be adjustable in height.

8. Apparatus according to claim 6 or 7, characterized in that the frequency of beats can be adjusted or regulated between approx 500/min to 6000/min.

9. Apparatus according to any one of the claims 6 to 8, characterized in that the length of stroke of the beating device (2) can be adjusted or regulated corresponding to the thickness of the layer to be compacted.

10. Apparatus according to any one of the claims 6 to 9, characterized in that the beating device (2) has a motor drive comprising an eccentric and a lifting rod.

11. Apparatus according to any one of the claims 6 to 9, characterized in that the beating device (2) comprises a hydraulic or pneumatic drive.

12. Apparatus according to any one of the claims 6 to 11, characterized in that the beating device (2) comprises a beater blade (3, 13, 18, 22) that penetrates into the web of mineral wool.

13. Apparatus according to claim 12, characterized in that the beater blade (3, 13, 18, 22) is arranged transversely of the web of mineral wool (1) and is movable within a plane perpendicular to the large surfaces of the web of mineral wool (1).

14. Apparatus according to claim 12, characterized in that the direction of stroke of the beater blade (3, 13, 18, 22) is adjustable relative to the web of mineral wool (1) within an angle range on both sides up to approx 30° to the perpendicular.

15. Apparatus according to claim 12, characterized in that the length (6) of the beater blade (3) corresponds to the width of the web of mineral wool (1), and that the beater blade (3) has a rectangular cross section and a width (4) of approx 1 to 50 mm as well as a height (5) of approx 10 to 500 mm.

16. Apparatus according to claim 12, characterized in that the beater blade (3, 13, 18, 22) is comprised of hardened metal or hard metal.

17. Apparatus according to claim 12, characterized in that the beater blade (13, 18, 22) has a trapezoidal or sector-like cross section with a surface (14, 19, 23) upwardly sloping in a direction opposite to the conveying direction (12) of the web of mineral wool (1).

18. Apparatus according to claim 17, characterized in that the upwardly sloping surface (14, 19) of the beater blade (13, 18), particularly in the upper part thereof, is formed to be stairlike or ribbed or corrugated (20).

19. Apparatus according to any one of the claims 6 to 18, characterized in that the beating device (2), within the range of a complete production system, is arranged between a precompacting device, wherein the web of mineral wool (1) is uniformly compacted throughout its cross section, and the hardening furnace in a manner to be run in and run out.

## Revendications

1. Procédé de fabrication de panneaux en laine minérale avec une couche comprimée sur la face supérieure du panneau et/ou la face inférieure du panneau, caractérisé par le fait qu'une bande de laine minérale (1) contenant un liant non pas durci est transportée de manière continue et, à un endroit du moins du chemin de transport, est soumise à un traitement mécanique par coups avec une fréquence de frappe élevée, que la bande de laine minérale (1) est amenée par la suite à un four de trempe pour que le liant puisse être durci et est ensuite divisée en panneaux.

2. Procédé selon la revendication 1, caractérisé par le fait que la fréquence de frappe est choisie dans une gamme allant à peu près de 500/Min à 6000/Min.

3. Procédé selon la revendication 1 ou 2, caractérisé par le fait que l'on choisit une laine minérale présentant une masse volumique apparente ou bien un poids spécifique qui est compris(e) à peu près entre 15 et 200 kg/m³.

4. Procédé selon l'une des revendications précédentes, caractérisé par le fait que les fibres minérales à l'intérieur de la bande de laine minérale (1) s'étendent pour l'essentiel parallèlement ou sous un angle aigu aux grandes surfaces de bande.

5. Procédé selon l'une des revendications précédentes, caractérisé par le fait que la vitesse de transport de la bande de laine minérale (1) est choisie dans une gamme allant à peu près de 0,5 à 30 m/Min, et que la fréquence de frappe est adaptée à la vitesse de transport.

6. Dispositif pour la mise en oeuvre du procédé selon l'une des revendications précédentes, un dispositif à frapper (2) étant associé à un dispositif de transport (10, 11) actionné de manière continue et destiné à transporter une bande de laine minérale (1) contenant un liant non pas durci, ledit dispositif à frapper est réalisé de manière à ce qu'il exerce des coups mécaniques avec une fréquence de frappe élevée sur la face supérieure et/ou inférieure de la bande de laine minérale (1), un four de trempe étant disposé après le dispositif à frapper (2), et un dispositif à découper des panneaux étant prévu à la suite dudit four de trempe,.

7. Dispositif selon la revendication 6, caractérisé par le fait que le dispositif à frapper (2) est disposé de manière à être réglable en hauteur.

8. Dispositif selon la revendication 6 ou 7, caractérisé par le fait que la fréquence de frappe peut être ajustée ou réglée dans une gamme allant à peu près de 500/Min à 6000/Min.

9. Dispositif selon l'une des revendications 6 à 8, caractérisé par le fait que la levée du dispositif à frapper (2) peut être ajustée ou réglée conformément à l'épaisseur de la couche à comprimer.

10. Dispositif selon l'une des revendications 6 à 9, caractérisé par le fait que le dispositif à frapper (2) présente un mécanisme d'entraînement à moteur comprenant un excentrique et une tige de montée et de descente.

11. Dispositif selon l'une des revendications 6 à 9, caractérisé par le fait que le dispositif à frapper (2) présente un mécanisme d'entraînement hydraulique ou pneumatique.

12. Dispositif selon l'une des revendications 6 à 11, caractérisé par le fait que le dispositif à frapper (2) présente un battoir (3, 13, 18, 22) pénétrant dans la bande de laine minérale.

13. Dispositif selon la revendication 12, caractérisé par le fait que le battoir (3, 13, 18, 22) est disposé transversalement à la direction longitudinale de la bande de laine minérale (1) et qu'il peut être déplacé dans un plan verticalement aux grandes surfaces de la bande de laine minérale (1).

14. Dispositif selon la revendication 12, caractérisé par le fait que la direction de montée et de descente du battoir (3, 13, 18, 22) peut être réglée dans une gamme d'angle des deux côtés jusqu'à environ 30° par rapport à la verticale à la bande de laine minérale (1).

15. Dispositif selon la revendication 12, caractérisé par le fait que la longueur (6) du battoir (3) correspond à la largeur de la bande de laine minérale (1), et que le battoir (3) présente une section rectangulaire et une largeur (4) comprise à peu près entre 1 et 50 mm ainsi qu'une hauteur (5) comprise à peu prés entre 10 et 500 mm.

16. Dispositif selon la revendication 12, caractérisé par le fait que le battoir (3, 13, 18, 22) se compose de métal trempé ou de métal dur.

17. Dispositif selon la revendication 12, caractérisé par le fait que le battoir (13, 18, 22) présente une section trapézoïdale ou une section ressemblant à un secteur de cercle, avec une surface (14, 19, 23) montant en biais vers le haut contre la direction de transport (12) de la bande de laine minérale (1).

18. Dispositif selon la revendication 17, caractérisé par le fait que la surface montante (14, 19) du battoir (13, 18) est réalisée, en particulier dans la zone supérieure, à la manière de marches d'escalier (15) ou de manière nervurée ou cannelée (20).

19. Dispositif selon l'une des revendications 6 à 18, caractérisé par le fait que le dispositif à frapper (2) est disposé et réalisé, dans le domaine d'un ensemble d'une installation de fabrication, de manière à ce qu'il puisse être rentré et sorti entre un dispositif de précompression dans lequel la bande de laine minérale (1) est comprimée régulièrement sur l'ensemble de sa section, et le four de trempe.
